# FASCICULE DE BREVET EUROPEEN

(11) **EP 2 982 634 B1**
(45) Date de publication et mention de la délivrance du brevet: **04.07.2018**
(21) Numéro de dépôt: 15179918.6
(22) Date de dépôt: 06.08.2015
(51) Int. Cl.: B66C 23/70, B66F 9/065, B66F 13/00, B66F 11/04

(54) **DISPOSITIF TÉLESCOPIQUE DE MANUTENTION COMPORTANT AU MOINS DEUX ÉLÉMENTS MONTÉS À COULISSEMENT RELATIF**
TELESKOPVORRICHTUNG ZUR WARTUNG, DIE MINDESTENS ZWEI MONTIERTE, GEGENEINANDER VERSCHIEBBARE ELEMENTE UMFASST
TELESCOPIC HANDLING DEVICE COMPRISING AT LEAST TWO ELEMENTS MOUNTED SUCH AS TO SLIDE RELATIVE TO ONE ANOTHER

(30) Priorité: 07.08.2014 FR 1457675
(43) Date de publication de la demande: 10.02.2016
(73) Titulaire: MANITOU BF, 44150 Ancenis (FR)
(72) Inventeur: ROBERT, Jean-Michel, 44150 SAINT HERBLON (FR)
(74) Mandataire: Kaspar, Jean-Georges

(56) Documents cités:
- WO-A1-2011/065900
- WO-A1-2013/007050
- DE-U1-202011 100 957

## Description

L'invention est relative à un dispositif télescopique de manutention, comportant au moins deux éléments montés à coulissement relatif avec interposition de patins de glissement. Un dispositif selon l'art antérieur est divulgué dans le document WO 2013/007050. L'invention est particulièrement utile dans son application à des chariots de manutention à bras télescopique ou à des nacelles d'élévation de personnel à bras télescopique, ainsi que toute autre machine comportant un dispositif télescopique de manutention.

On connaît des chariots de manutention à bras télescopique comportant des patins de glissement avec des inserts vissés. Pour fixer ces patins de glissement, il est nécessaire de percer les structures devant les recevoir, puis d'effectuer des calages par des pièces ajoutées.

Cette disposition nécessite d'utiliser des patins de glissement vissés avec un grand nombre de cales d'épaisseur empilées.

Cette disposition présente le risque de fragiliser la solidité et la fiabilité de chaque assemblage vissé comportant un patin de glissement et une cale d'épaisseur.

On connaît également des chariots de manutention à bras télescopique présentant des patins de glissement encastrés dans des cages de positionnement et de maintien. Cependant, la forme et l'encombrement des cages de maintien dépendent de la géométrie des éléments de bras télescopique.

Le document EP 1 955 975 B1 décrit un dispositif télescopique de manutention comportant au moins deux éléments de sections sensiblement rectangulaires, montés à coulissement relatif avec interposition de patins de glissement. Les patins de glissement sont montés dans des cages munies de moyens de solidarisation à un élément coulissant. Les cages de patins de glissement comportent un moyen de solidarisation à une bride ou à un cavalier d'un élément coulissant du bras télescopique. Le moyen de solidarisation de patin est généralement monté en sandwich entre la bride d'un élément coulissant et une contre-bride.

Bien que les dispositions du document EP 1 955 975 B1 permettent d'utiliser un nombre réduit de vis de solidarisation, la forme et l'encombrement des cages de positionnement et de maintien limitent la réduction de l'espacement entre les tubes coulissants du bras télescopique.

Un premier but de l'invention est d'améliorer l'état de la technique connue, en augmentant la compacité du dispositif télescopique de manutention et en réduisant l'espacement entre des éléments montés à coulissement relatif d'un dispositif télescopique de manutention.

Un deuxième but de l'invention est de fournir un nouveau dispositif télescopique de manutention pouvant être appliqué à des formes variées de géométrie d'éléments coulissants.

Un troisième but de l'invention est de permettre l'utilisation de patins de glissement d'épaisseur ajustée à l'espacement entre les tubes coulissants du bras télescopique, en facilitant ainsi le remplacement des patins de glissement usés.

Un quatrième but de l'invention est de fournir un nouveau montage de patins de glissement dans lequel chaque patin de glissement est indépendant des autres patins de glissement.

Un cinquième but de l'invention est d'augmenter la productivité de fabrication des dispositifs télescopiques de manutention en supprimant les cages démontables de maintien et de positionnement et en permettant une fixation rapide et un remplacement aisé des patins de glissement usés.

Un sixième but de l'invention est d'autoriser une usure de patin plus importante jusqu'à une limite préconisée avant remplacement.

L'invention a pour objet un dispositif télescopique de manutention, comportant au moins deux éléments montés à coulissement relatif avec interposition de patins de glissement, le dispositif comportant des moyens de maintien des patins de glissement d'épaisseur réduite pour limiter l'écartement entre deux éléments coulissants successifs à l'épaisseur des patins de glissement interposés, caractérisé en combinaison par le fait que les moyens de maintien des patins de glissement comportent des conformations en tenon et par le fait que les patins de glissement présentent chacun une conformation en mortaise coopérant avec une dite conformation en tenon, et par le fait qu'au moins un moyen de maintien de patin de glissement présente une conformation en T.

Ainsi, l'épaisseur de l'assemblage des moyens de maintien et des patins de glissement est voisine de l'épaisseur des patins de glissement correspondants.

Selon d'autres caractéristiques alternatives de l'invention :
- la barre de la conformation en T forme butée de montage d'un patin de glissement.
- la conformation en T présente un pied muni d'un moyen de fixation mécanique d'immobilisation d'un patin de glissement.
- le pied de la conformation en T peut présenter une partie élargie pénétrant à travers la paroi d'un élément coulissant et comportant un taraudage pour la fixation d'une vis de maintien.
- le dispositif peut comporter au moins une bride et au moins une contre-bride de maintien des patins de glissement.
- le dispositif peut comporter un moyen de blocage pour éviter la sortie des patins de glissement à l'extérieur de leur moyen de maintien.
- le moyen de blocage présente sensiblement une conformation en équerre.
- au moins un moyen de maintien est monté au moins partiellement à travers la paroi d'un élément coulissant.

L'invention sera mieux comprise grâce à la description qui va suivre donnée à titre d'exemple non limitatif, en référence aux dessins annexés dans lesquels :
La figure 1 représente schématiquement une vue en perspective avant d'un premier dispositif télescopique de manutention selon l'invention.
La figure 2 représente schématiquement une vue de détail en perspective agrandie d'un élément de dispositif télescopique de manutention selon l'invention portant des moyens de maintien et de montage de patins de glissement.
La figure 3 représente schématiquement une vue en perspective d'un autre élément de dispositif télescopique de manutention selon l'invention portant des moyens de maintien et de montage de patins de glissement.
La figure 4 représente schématiquement une vue en perspective d'un deuxième dispositif télescopique de manutention selon l'invention.
La figure 5 représente schématiquement une vue partielle de détail en perspective agrandie d'un élément de dispositif télescopique de manutention selon l'invention portant des moyens de maintien et de montage de patins de glissement.

En référence aux figures 1 à 5, les éléments identiques ou fonctionnellement équivalents sont repérés par des chiffres de référence identiques.

Sur la figure 1, un premier dispositif télescopique de manutention selon l'invention comporte un élément 1 de plus grande section et un élément 2 de plus petite section, montés à coulissement relatif avec interposition de patins 3 et 4 de glissement.

Les patins 3 de glissement sont des patins de glissement horizontaux.

Les patins 4 de glissement sont des patins de glissement sensiblement verticaux.

L'élément 1 de plus grande section porte intérieurement ces patins 3 et 4 de glissement respectivement horizontaux et sensiblement verticaux.

Les patins 3 de glissement horizontaux présentent généralement des dimensions supérieures à celles des patins 4 de glissement sensiblement verticaux, tout en étant de conformation similaire, décrite aux figures 2 et 5.

L'élément 1 comporte une bride 7 d'extrémité munie de trois taraudages destinés à recevoir des vis 9 passant à travers des orifices d'une contre bride 8 de retenue de patins 3 et 4 de glissement sur des moyens de maintien 5 et 6.

Le rebord inférieur de la contre bride 8 assure le blocage des patins 3 et 4 de glissement sur leurs moyens de maintien 5 et 6 lors du coulissement relatif des éléments 1 et 2 dans le sens de l'extension du télescope, tandis que le fond des moyens de maintien 5 et 6 est agencé en butée pour assurer le blocage des patins 3 et 4 de glissement dans le sens de la rétraction du télescope.

Le démontage de la contre bride 8 facilite également le remplacement des patins 3 et 4 usés ou leur inspection et graissage périodique.

Le dispositif télescopique de manutention selon l'invention comporte également au moins un élément de section plus petite et monté à coulissement relatif avec interposition de patins 3 et 4 de glissement dans l'élément 1 de plus grande section.

Sur la figure 2, au moins un moyen 5 de maintien de patin de glissement est représenté.

Chaque moyen 5 de maintien de patin de glissement présente une conformation en T, avec une barre 13 orientée transversalement à l'élément coulissant et une partie droite orientée longitudinalement dans le sens du télescopage de l'élément coulissant.

La barre 13 de la conformation en T forme butée de montage d'un patin de glissement, de manière à éviter son enfoncement en direction de l'intérieur de l'élément coulissant correspondant.

La partie droite ou pied 14 de l'organe de maintien 5 présente une conformation en mortaise avec des faces 14a, 14b orientées selon un angle A d'ouverture compris entre 100 et 140 degrés d'angle.

Les faces 13a de la barre 13 de la conformation en T du moyen de maintien 7 sont de préférence des faces orthogonales sensiblement perpendiculaires à l'élément coulissant 1.

La fixation de la conformation en T du moyen de maintien 5 est de préférence effectuée par soudage du côté distal de la barre 13 de la conformation en T à la paroi de l'élément fixe 1, et du côté proximal de la partie droite 14.

L'invention décrite en référence à des modes de réalisation particuliers ne leur est nullement limitée, mais couvre au contraire toute variante de forme et toute modification de réalisation dans le cadre des revendications annexées.

Sur les figures 3 et 4, une vue arrière d'un deuxième dispositif télescopique de manutention selon l'invention est représentée, en faisant abstraction dans la figure 3 de l'élément coulissant 1 de plus grande section non représenté par souci de clarté.

L'élément 2 de plus petite section porte extérieurement des patins 3 et 4 de glissement respectivement horizontaux et sensiblement verticaux.

Les patins 3 et 4 de glissement sont montés sur des conformations en tenon de supports 11 et 12 et présentent à cet effet chacun une conformation en mortaise destinée à coopérer avec la conformation en tenon du support 11 ou 12 correspondant.

Pour éviter une sortie du patin 3 de glissement ou du patin 4 de glissement, on prévoit de bloquer la face proximale du patin 3 de glissement ou du patin 4 de glissement au moyen d'un organe de butée maintenu par au moins une vis 9 vissée dans un taraudage du support 11 ou 12.

Dans cet exemple, le blocage de chacun des patins 3 de glissement ou des patins 5 de glissement est effectué individuellement.

Le blocage d'un patin 3 de glissement et d'un patin 5 de glissement peut aussi être effectué simultanément au moyen d'une conformation sensiblement en équerre bloquant deux patins montée à l'aide de deux vis 9.

Cette disposition est particulièrement avantageuse pour bloquer des patins de glissement d'un dispositif télescopique de manutention analogue au dispositif décrit dans le document EP 1 955 975 B1.

Sur la figure 5, un moyen 11 de maintien de patin de glissement est représenté.

Le moyen 11 de maintien de patin de glissement présente une conformation en T, avec une barre 13 orientée transversalement à l'élément coulissant et une partie droite orientée longitudinalement dans le sens du télescopage de l'élément coulissant.

La barre 13 orientée transversalement de la conformation en T forme butée de montage d'un patin de glissement, de manière à éviter son enfoncement en direction de l'intérieur de l'élément coulissant correspondant.

La partie droite ou pied 14 de l'organe de maintien 11 présente une conformation en mortaise avec des faces 14a, 14b orientées selon un angle A d'ouverture compris entre 100 et 140 degrés d'angle.

Les faces 13a de la barre 13 de la conformation en T du moyen de maintien 7 sont de préférence des faces orthogonales sensiblement perpendiculaires à l'élément coulissant 1.

La face avant de la partie droite 14 du moyen 7 de maintien présente une ouverture élargie pour y pratiquer un taraudage 14c propre à recevoir une vis 9 de fixation.

Cette partie élargie 14d est conformée de manière à assurer l'anti rotation du moyen de blocage de patin.

L'épaisseur de la conformation en T est augmentée du côté de cette face avant de la partie droite 14 et de l'extrémité proximale de l'élément coulissant 2, de sorte que le montage est effectué entre cuir et chair.

La fixation de la conformation en T du moyen de maintien 11 est de préférence effectuée par soudage du côté distal de la barre 13 de la conformation en T à la paroi de l'élément coulissant 2, et du côté proximal de la partie droite 14 au voisinage du taraudage 14cà l'extrémité proximale de l'élément coulissant 2.

Une soudure inverse peut éventuellement être pratiquée sous l'épaisseur de la paroi de l'organe coulissant 2, pour renforcer encore la solidarisation du moyen de maintien 11 à la paroi partiellement traversée de l'élément coulissant 2.

L'invention décrite en référence à des modes de réalisation particuliers ne leur est nullement limitée, mais couvre au contraire toute variante de forme et toute modification de réalisation dans le cadre des revendications annexées.

## Revendications

1. Dispositif télescopique de manutention comportant au moins deux éléments (1, 2) montés à coulissement relatif avec interposition de patins (3,4) de glissement, le dispositif comportant des moyens (5,6) de maintien des patins de glissement d'épaisseur réduite pour limiter l'écartement entre deux éléments coulissants successifs à l'épaisseur des patins de glissement interposés,
caractérisé en combinaison par le fait que les moyens (5,6) de maintien des patins de glissement comportent des conformations en tenon et par le fait que les patins (3,4) de glissement présentent chacun une conformation en mortaise coopérant avec une dite conformation en tenon, et par le fait qu'au moins un moyen (5,6) de maintien de patin de glissement présente une conformation en T,
et en ce que la barre de la conformation en T forme butée de montage (13a) d'un patin de glissement (3 ou 4).

2. Dispositif selon la revendication 1, **caractérisé par le fait que** la conformation en T présente un pied (14) muni d'un moyen (9) de fixation mécanique d'immobilisation d'un patin de glissement.

3. Dispositif selon la revendication 2, **caractérisé par le fait que** le pied de la conformation en T présente une partie élargie pénétrant à travers la paroi d'un élément coulissant et comportant un taraudage (14c) pour la fixation d'une vis (9) de maintien.

4. Dispositif selon l'une quelconque des revendications précédentes, **caractérisé par le fait qu'**il comporte au moins une bride (7) et au moins une contre-bride (8) de maintien des patins (3,4) de glissement.

5. Dispositif selon l'une quelconque des revendications 1 à 3, **caractérisé par le fait que** le dispositif comporte un moyen de blocage pour éviter la sortie d'au moins un patin (3 ou 4) de glissement à l'extérieur de son moyen de maintien (5 ou 6).

6. Dispositif selon la revendication 5, **caractérisé par le fait que** le moyen de blocage présente sensiblement une conformation solidarisant deux moyens de blocage de patins distincts.

7. Dispositif selon l'une quelconque des revendications précédentes, **caractérisé par le fait qu'**au moins un moyen (5,6) de maintien est monté au moins partiellement à travers la paroi d'un élément coulissant (1 ou 2).

## Patentansprüche

1. Teleskopische Vorrichtung zur Handhabung, umfassend mindestens zwei Elemente (1, 2), die gleitend in Bezug aufeinander mit Einfügung von Gleitkufen (3, 4) montiert sind, wobei die Vorrichtung Mittel (5, 6) zum Halten der Gleitkufen mit reduzierter Stärke umfasst, um die Abweichung zwischen zwei aufeinander folgenden Gleitelementen zur Stärke der eingefügten Gleitkufen zu begrenzen,
in Kombination **dadurch gekennzeichnet, dass** die Mittel (5, 6) zum Halten der Gleitkufen Zapfenformen umfassen, und dadurch, dass die Gleitkufen (3, 4) jeweils eine Zapfenlochform aufweisen, das mit einer Zapfenform zusammenarbeitet, und dadurch, dass mindestens ein Mittel (5, 6) zum Halten der Gleitkufe eine T-Form aufweist,
und dadurch, dass der Balken der T-Form einen Montageanschlag (13a) einer Gleitkufe (3 oder 4) bildet.

2. Vorrichtung nach Anspruch 1, **dadurch gekennzeichnet, dass** die T-Form einen Fuß (14) darstellt, der mit einem Mittel (9) zur mechanischen Immobilisierungsfixierung einer Gleitkufe ausgestattet ist.

3. Vorrichtung nach Anspruch 2, **dadurch gekennzeichnet, dass** der Fuß der T-Form einen verlängerten Teil aufweist, der durch die Wand eines Gleitelements eindringt und einen Gewindeschnitt (14c) zur Fixierung einer Halteschraube (9) umfasst.

4. Vorrichtung nach einem beliebigen der vorhergehenden Ansprüche, **dadurch gekennzeichnet, dass** sie mindestens einen Flansch (7) und mindestens einen Gegenflansch (8) zum Halten der Gleitkufen (3, 4) umfasst.

5. Vorrichtung nach einem beliebigen der Ansprüche 1 bis 3, **dadurch gekennzeichnet, dass** die Vorrichtung ein Blockiermittel umfasst, um den Austritt von mindestens einer Gleitkufe (3 oder 4) an die Außenseite eines Haltemittels (5 oder 6) zu verhindern.

6. Vorrichtung nach Anspruch 5, **dadurch gekennzeichnet, dass** das Blockiermittel im Wesentlichen eine Form aufweist, die zwei Blockiermittel von verschiedenen Kufen verbindet.

7. Vorrichtung nach einem beliebigen der vorhergehenden Ansprüche, **dadurch gekennzeichnet, dass** mindestens ein Haltemittel (5, 6) mindestens teilweise durch die Wand eines Gleitelements (1 oder 2) montiert ist.

## Claims

1. A telescoping handling device including at least two elements (1, 2) mounted with relative sliding with interposition of sliding pads (3, 4), the device including means (5, 6) for maintaining sliding pads with a reduced thickness to limit the separation between two successive sliding elements to the thickness of the interposed sliding pads,
**characterized in** combination by the fact that the maintaining means (5, 6) of the sliding pads include tenon conformations and by the fact that the sliding pads (3, 4) each have a mortise conformation cooperating with a so-called tenon conformation, and by the fact that at least one sliding pad maintaining means (5, 6) has a T-shaped conformation,
and **in that** the T-shaped conformation forms a mounting stop (13a) of a sliding pad (3 or 4).

2. The device according to claim 1, **characterized in that** the T-shaped conformation has a foot (14) provided with a mechanical fastening means (9) for immobilizing a sliding pad.

3. The device according to claim 2, **characterized in that** the foot of the T-shaped conformation has a wider part penetrating through the wall of a sliding element and including a tapping (14c) for fastening a maintaining screw (9).

4. The device according to any one of the preceding claims, **characterized in that** it includes at least one flange (7) and at least one counter-flange (8) for maintaining sliding pads (3, 4).

5. The device according to any one of claims 1 to 3, **characterized in that** the device includes a blocking means to prevent at least one sliding pad (3 or 4) from leaving its maintaining means (5 or 6).

6. The device according to claim 5, **characterized in that** the blocking means substantially has a conformation securing two distinct pad blocking means.

7. The device according to any one of the preceding claims, **characterized in that** at least one maintaining means (5, 6) is mounted at least partially through the wall of a sliding element (1 or 2).
